# EUROPÄISCHE PATENTSCHRIFT

(11) **EP 1 405 681 B1**
(45) Veröffentlichungstag und Bekanntmachung des Hinweises auf die Patenterteilung: **10.08.2005**
(21) Anmeldenummer: 02022074.5
(22) Anmeldetag: 02.10.2002
(51) Int. Cl.: B21D 7/025

(54) **Biegemaschine mit einer Werkstückvorschubeinrichtung mit auslenkbarer Werkstückhalterung**
Bending device with feeding device comprising a deflectable workpiece carrier
Dispositif de cintrage avec un dispositif d'avance comprenant un support de pièce déviable

(43) Veröffentlichungstag der Anmeldung: 07.04.2004
(73) Patentinhaber: Trumpf Rohrtechnik GmbH + Co. KG, 72766 Reutlingen-Mittelstadt (DE)
(72) Erfinder: Schmauder, Frank, 72555 Metzingen (DE); Richter, Winfried, Dr., 72631 Aichtal-Grötzingen (DE); Wolf, Jürgen, 72141 Walddorfhäslach (DE)
(74) Vertreter: Kohler Schmid Möbus

(56) Entgegenhaltungen:
- DE-A- 3 000 873

## Beschreibung

Die Erfindung betrifft eine Biegemaschine zum Biegen von stangen- und/oder stabartigen Werkstücken, insbesondere von Rohren, mit einer Werkstückvorschubeinrichtung, wobei die Werkstückvorschubeinrichtung eine in Werkstücklängsrichtung bewegbare Bewegungseinheit sowie eine daran angebrachte Werkstückhalterung mit einer in Werkstücklängsrichtung verlaufenden Halterungsachse umfasst.

Eine derartige Vorrichtung ist offenbart in DE 30 00 873 C2. Die Werkstückvorschubeinrichtung ist Teil der vorbekannten Rohrbiegemaschine und umfasst eine Bewegungseinheit in Form eines Schlittens sowie eine als Spannfutter ausgebildete Werkstückhalterung. In herkömmlicher Weise wird ein zu bearbeitendes Rohr in dem Spannfutter fixiert und durch Verfahren von Schlitten und Spannfutter in Rohrlängsrichtung sowie durch Drehen des Spannfutters um die Spannfutterachse gegenüber einem Biegewerkzeug positioniert.

Den Stand der Technik dahingehend weiterzubilden, dass auch für irreguläre Betriebszustände Vorsorge getroffen ist, hat sich die vorliegende Erfindung zum Ziel gesetzt.

Im Sinne der Erfindung gelöst wird diese Aufgabe durch die Biegemaschine gemäß Patentanspruch 1. Aufgrund ihrer demnach gegebenen Auslenkbarkeit kann die Werkstückhalterung der Werkstückvorschubeinrichtungen erfindungsgemäßer Biegemaschinen im Falle von Kollisionen quer zu der Halterungsachse ausweichen. Ausweichbewegungen werden mittels der anspruchsgemäßen Erfassungseinrichtung festgestellt und bewirken dann eine auf den eingetretenen irregulären Betriebszustand abgestimmte Aktivierung der Kollisionssteuerung der Biegemaschine. Eine Beschädigung durch bleibende Verformung und/oder eine Zerstörung der Werkstückhalterung bzw. der mit dieser verbundenen oder diese führenden Bauteile der Biegemaschine werden auf diese Art und Weise zumindest weitgehend vermieden. Vorsorge getroffen ist sowohl für den Fall von Kollisionen der Werkstückhalterung selbst als auch für den Fall von Kollisionen des mittels der Werkstückhalterung fixierten Werkstückes.

Besondere Ausführungsarten der Erfindung nach Patentanspruch 1 ergeben sich aus den abhängigen Patentansprüchen 2 bis 8.

Ausweislich Patentanspruch 2 ist in bevorzugter Weiterbildung der erfindungsgemäßen Biegemaschine die Werkstückhalterung quer zu der Halterungsachse allseitig auslenkbar und damit in der Lage, quer zu der Halterungsachse beliebig ausgerichtete irreguläre Kräfte zerstörungs- bzw. beschädigungsfrei aufzunehmen.

Im Falle der Erfindungsbauart nach Patentanspruch 3 ist die Werkstückhalterung im Normalbetrieb der Werkstückvorschubeinrichtung vorteilhafterweise über eine großflächige Basis an der Bewegungseinheit abgestützt. Eine ungeachtet ihrer Auslenkbarkeit stabile Lagerung der Werkstückhalterung bei regulärem Betrieb der Werkstückvorschubeinrichtung ist die Folge.

Die in Patentanspruch 4 beschriebene Ausführungsform der erfindungsgemäßen Biegemaschine zeichnet sich zum einen dadurch aus, dass die Werkstückhalterung im Kollisionsfall ohne Zerstörung der Verbindung mit der Bewegungseinheit quer zu der Halterungsachse ausweichen kann. Zudem eröffnet die elastische Abstützung der Werkstückhalterung die Möglichkeit, dass die Werkstückhalterung nach der Kollision selbsttätig in ihre reguläre Stellung an der Bewegungseinheit zurückkehrt.

In weiterer bevorzugter Ausgestaltung der Erfindung ist gemäß Patentanspruch 5 eine definierte Ausweichbewegung der Werkstückhalterung gegenüber der Bewegungseinheit sichergestellt. Auch eine Führung der Werkstückhalterung im Kollisionsfall dient der Vermeidung von Schäden an der Biegemaschine. So kann die Richtung der Ausweichbewegung der Werkstückhalterung derart vorgegeben werden, dass die ausweichende Werkstückhalterung nicht selbst wieder mit anderen Teilen der Biegemaschine kollidiert. Patentanspruch 6 beschreibt eine konstruktiv einfache Möglichkeit zur technischen Realisierung der Führung der Werkstückhalterung bei der Auslenkbewegung.

An der erfindungsgemäßen Biegemaschine nach Patentanspruch 7 ist wenigstens ein Näherungsschalter vorgesehen, der gleichzeitig zur Erfassung einer Auslenkung der Werkstückhalterung gegenüber der Bewegungseinheit sowie zur Aktivierung der Kollisionssteuerung der Biegemaschine dienen kann. Bei derartigen Näherungsschaltern handelt es sich um Steuerungselemente, die in zahlreichen industriellen Anwendungen ihre Funktionssicherheit auch unter Einsatzbedingungen unter Beweis gestellt haben, wie sie an Bearbeitungsmaschinen der vorliegend betroffenen Art üblicherweise herrschen. Für den Einsatz an erfindungsgemäßen Werkstückvorschubeinrichtungen infrage kommen sowohl taktile als auch berührungslos arbeitende Näherungsschalter.

Die von der im Kollisionsfall aktivierten Kollisionssteuerung bewirkten Maßnahmen können vielfältiger Art sein. Ausweislich Patentanspruch 8 wird im Falle der Erfindung bevorzugtermaßen ein Vorschubantrieb der Werkstückvorschubeinrichtung angesteuert und dabei insbesondere stillgesetzt und/oder in seiner Antriebsrichtung umgekehrt. Durch Stillsetzen der Werkstückvorschubeinrichtung unmittelbar nach Eintreten des Kollisionsfalles werden ansonsten zu befürchtende Folgeschäden vermieden. Durch Richtungsumkehrung der Werkstückvorschubeinrichtung kann diese bzw. das an dieser gehaltene Werkstück umgehend aus der Kollisionszone entfernt werden.

Nachstehend wird die Erfindung anhand schematischer Darstellungen zu einem Ausführungsbeispiel näher erläutert. Es zeigen:
- Figur 1: eine Rohrbiegemaschine mit Werkstückvorschubeinrichtung in der perspektivischen Gesamtansicht,
- Figur 2: die Werkstückvorschubeinrichtung gemäß Figur 1 in der Draufsicht und
- Figur 3: die Werkstückvorschubeinrichtung gemäß den Figuren 1 und 2 in der Seitenansicht.

Ausweislich Figur 1 dient eine Biegemaschine 1 zum biegenden Bearbeiten von Rohren 2. An dem vorderen Ende eines Maschinengestells 3 ist zu diesem Zweck ein Biegekopf 4 vorgesehen. Dieser weist herkömmliche, nach dem Prinzip des Rotationszugbiegens arbeitende Biegewerkzeuge 5, 6 auf, deren gemeinsame Biegeachse 7 in Figur 1 gestrichelt angedeutet ist. Die Biegewerkzeuge 5, 6 sind durch entsprechende Bewegung des Biegekopfes 4 in ihre Funktionsstellung an dem Rohr 2 bzw. in eine Außerfunktionsstellung überführbar.

Zur Positionierung des Rohres 2 gegenüber dem Biegekopf 4 bzw. gegenüber demjenigen der Biegewerkzeuge 5, 6, welches zur Bearbeitung eingesetzt werden soll, ist eine Werkstückvorschubeinrichtung in Form einer Rohrvorschubeinrichtung 8 vorgesehen. Diese umfasst eine als Vorschubschlitten 9 ausgebildete Bewegungseinheit sowie eine daran angebrachte Werkstückhalterung in Form einer Spanneinheit 10 mit Spannfutter.

Das Spannfutter der Spanneinheit 10 dient in bekannter Weise zur Fixierung des von dem Biegekopf 4 abliegenden Endes des Rohres 2. Mittels eines in den Figuren 2, 3 erkennbaren Drehantriebes 11 ist das Spannfutter der Spanneinheit 10 um eine Halterungs- bzw. Spannfutterachse 12 in Richtung eines Doppelpfeils 13 drehbar. Die Spannfutterachse 12 fällt mit der Achse des Rohres 2 zusammen.

Der Vorschubschlitten 9 ist mittels Führungsschienen 14, 15 auf dem Maschinengestell 3 geführt und dabei in Richtung der Spannfutterachse 12 hin und her bewegbar (Doppelpfeil 16). Angetrieben wird der Vorschubschlitten 9 von Elektromotoren 17, 18 eines Vorschubantriebes. Von den Elektromotoren 17, 18 angetriebene Antriebsritzel kämmen mit einer an dem Maschinengestell 3 angebrachten Zahnstange 19.

Wie den Figuren 2 und 3 im Einzelnen entnommen werden kann, ist die Spanneinheit 10 über einen Flansch 20 an dem Vorschubschlitten 9, im Einzelnen an einem Schlittenflansch 21 angebracht. Der plattenartige Flansch 20 bildet eine großflächige Basis für die Lagerung der Spanneinheit 10 an dem Vorschubschlitten 9.

Die Verbindung zwischen dem Flansch 20 der Spanneinheit 10 und dem Schlittenflansch 21 und somit die Verbindung zwischen dem Spannfutter und dem Vorschubschlitten 9 ist nicht starr sondern vielmehr definiert elastisch. Bewirkt wird die definierte Elastizität der Verbindung mittels Federn 22, die zwischen dem Flansch 20 der Spanneinheit 10 einerseits und Anlagescheiben 23 andererseits vorgespannt sind und auf Bolzen von Verbindungsschrauben 24 aufsitzen. Die Anlagescheiben 23 sind an den freien Enden der Bolzen der Verbindungsschrauben 24 angebracht. Diese liegen mit ihren Schraubenköpfen auf der von der Spanneinheit 10 abliegenden Seite des Schlittenflansches 21 auf und durchsetzen mit ihren Bolzen den Schlittenflansch 21 sowie den Flansch 20. Die von den Bolzen der Verbindungsschrauben 24 an dem Flansch 20 der Spanneinheit 10 durchsetzten Bohrungen besitzen ein Durchmesserübermaß gegenüber den Bolzen der Verbindungsschrauben 24.

Aufgrund der beschriebenen Ausgestaltung der Verbindung von Flansch 20 und Schlittenflansch 21 ist der Flansch 20 und mit diesem das an dem Flansch 20 angebrachte Spannfutter der Spanneinheit 10 gegenüber dem Schlittenflansch 21 bzw. dem Vorschubschlitten 9 quer zu der Spannfutterachse 12 gegen die Wirkung einer von den Federn 22 ausgeübten elastischen Rückstellkraft auslenkbar. Zur Führung etwaiger Auslenkbewegungen des Spannfutters bzw. der gesamten Spanneinheit 10 dienen nicht im Einzelnen gezeigte Führungsstifte an dem Schlittenflansch 21, die in zugeordnete und ebenfalls nicht abgebildete Führungsöffnungen an dem Flansch 20 der Spanneinheit 10 eingreifen.

Auslenkbewegungen des Spannfutters bzw. der Spanneinheit 10 äußern sich in einem Verkippen des Flansches 20 gegenüber dem Schlittenflansch 21. Unter Ausbildung eines keilförmigen Spaltes zwischen den beiden Bauteilen entfernt sich dabei der Flansch 20 der Spanneinheit 10 von dem Schlittenflansch 21. Die damit verbundene Änderung des Abstandes von Flansch 20 und Schlittenflansch 21 wird erfasst mittels Abstandsdetektoren von herkömmlichen Näherungsschaltern 25, 26, 27, die an dem Schlittenflansch 21 angebracht und dabei in Umfangsrichtung des Schlittenflansches 21 voneinander beabstandet sind. Alternativ könnten die Näherungsschalter 25, 26, 27 auch an dem Flansch 20 der Spanneinheit 10 angeordnet sein.

Steuernd verbunden sind die Näherungsschalter 25, 26, 27 mit einer Kollisionssteuerung 28, die in eine CNC-Steuerung 29 der Biegemaschine 1 integriert ist. Die CNC-Steuerung 29 dient zur Steuerung sämtlicher Funktionen der Biegemaschine 1. Mit ihr verbunden sind neben den Näherungsschaltern 25, 26, 27 beispielsweise auch ein Zustandssensor 30 zur Erfassung des Öffnungszustandes des Spannfutters der Spanneinheit 10 sowie ein Anschlagsensor 31, mittels dessen die Einschubtiefe des Rohres 2 an dem Spannfutter der Spanneinheit 10 überwacht wird. Die Position des Zustandssensors 30 ist abhängig von dem Betriebszustand eines in einem Zylindergehäuse 32 untergebrachten Pneumatikzylinders zum Öffnen und Schließen des Spannfutters.

Kommt es zu einer Kollision des in dem Spannfutter der Spanneinheit 10 gehaltenen Rohres 2 bzw. des Spannfutters selbst oder eines zwischen diesem und dem Flansch 20 liegenden Bauteils der Spanneinheit 10 mit einem Hindernis und wird infolge dieser Kollision eine Kraft quer zu der Spannfutterachse 12 ausgeübt, so verkippt der Flansch 20 der Spanneinheit 10 gegenüber dem Schlittenflansch 21. Die damit verbundene Änderung des Abstandes von Flansch 20 und Schlittenflansch 21, also das Überschreiten des Abstandsgrenzwertes Null, wird mittels der Abstandsdetektoren der Näherungsschalter 25, 26, 27 erfasst. Aufgrund der festgestellten Abstandsänderung aktivieren die Schalteinheiten der Näherungsschalter 25, 26, 27 die Rollisionssteuerung 28 der Biegemaschine 1. Von der Kollisionssteuerung 28 werden daraufhin die Elektromotoren 17, 18 der Rohrvorschubeinrichtung 8 stillgesetzt. Denkbar ist auch, dass die Elektromotoren 17, 18 der Rohrvorschubeinrichtung 8 im Kollisionsfall von der Kollisionssteuerung 28 in ihrer Antriebsrichtung umgesteuert werden. In diesem Fall wird die Rohrvorschubeinrichtung 8 in einer der Bewegungsrichtung vor Eintritt der Kollision entgegengesetzten Richtung verfahren.

## Patentansprüche

1. Biegemaschine (1) zum Biegen von stangen- und/oder von stabartigen Werkstücken, insbesondere von Rohren (2), mit einer Werkstückvorschubeinrichtung, wobei die Werkstückvorschubeinrichtung eine in Werkstücklängsrichtung bewegbare Bewegungseinheit (9) sowie eine daran angebrachte Werkstückhalterung (10) mit einer in Werkstücklängsrichtung verlaufenden Halterungsachse (12) umfasst, **dadurch gekennzeichnet, dass** die Werkstückhalterung (10) quer zu der Halterungsachse (12) gegen eine Haltekraft auslenkbar an der Bewegungseinheit (9) angebracht ist und dass eine Erfassungseinrichtung zur Erfassung einer Auslenkung der Werkstückhalterung (10) gegenüber der Bewegungseinheit (9) vorgesehen ist, wobei die Erfassungseinrichtung mit einer Kollisionssteuerung (28) der Biegemaschine (1) in Verbindung steht und die Kollisionssteuerung (28) der Biegemaschine (1) aufgrund einer mittels der Erfassungseinrichtung erfassten Auslenkung der Werkstückhalterung (10) gegenüber der Bewegungseinheit (9) aktivierbar ist.

2. Biegemaschine nach Anspruch 1, **dadurch** genkennzeichnet, dass die Werkstückhalterung (10) quer zu der Halterungsachse (12) allseitig auslenkbar an der Bewegungseinheit (9) angebracht ist.

3. Biegemaschine nach einem der vorhergehenden Ansprüche, **dadurch gekennzeichnet, dass** die Werkstückhalterung (10) über ein sich quer zu der Halterungsachse (12) erstreckendes plattenartiges Bauteil an der Bewegungseinheit (9) gegenüber dieser auslenkbar abgestützt ist.

4. Biegemaschine nach einem der vorhergehenden Ansprüche, **dadurch gekennzeichnet, dass** die Werkstückhalterung (10) quer zu der Halterungsachse (12) auslenkbar an der Bewegungseinheit (9) elastisch abgestützt ist.

5. Biegemaschine nach einem der vorhergehenden Ansprüche, **dadurch gekennzeichnet, dass** an der Werkstückhalterung (10) einerseits und an der Bewegungseinheit (9) andererseits miteinander zusammenwirkende Führungselemente zur Führung einer Auslenkbewegung der Werkstückhalterung (10) gegenüber der Bewegungseinheit (9) vorgesehen sind.

6. Biegemaschine nach Anspruch 5, **dadurch gekennzeichnet, dass** als Führungselemente zur Führung der Auslenkbewegung der Werkstückhalterung (10) gegenüber der Bewegungseinheit (9) einerseits wenigstens ein Führungsstift und andererseits eine den Führungsstift aufnehmende Führungsaufnahme vorgesehen ist.

7. Biegemaschine nach einem der vorhergehenden Ansprüche, **dadurch gekennzeichnet, dass** als Erfassungseinrichtung zur Erfassung einer Auslenkung der Werkstückhalterung (10) gegenüber der Bewegungseinheit (9) wenigstens ein Abstandsdetektor zumindest eines Näherungsschalters (25, 26, 27) vorgesehen ist, wobei mittels des Abstandsdetektors der Abstand zwischen der Werkstückhalterung (10) und der Bewegungseinheit (9) detektierbar und mittels einer Schalteinheit des Näherungsschalters (25, 26, 27) die Kollisionssteuerung (28) der Biegemaschine (1) aktivierbar ist, sobald der detektierte Abstand zwischen der Werkstückhalterung (10) und der Bewegungseinheit (9) einen Abstandsgrenzwert übersteigt.

8. Biegemaschine nach einem der vorhergehenden Ansprüche, **dadurch gekennzeichnet, dass** mittels der aktivierten Kollisionssteuerung (28) ein Vorschubantrieb der Werkstückvorschubeinrichtung (8) ansteuerbar, insbesondere stillsetzbar und/oder richtungsumkehrbar ist.

## Claims

1. Bending machine (1) for bending rod- and/or bar-like workpieces, in particular tubes (2), with a workpiece feed device, wherein the workpiece feed device comprises a motion unit (9), which can move in the longitudinal direction of the workpiece, and a workpiece holder (10), which is fixed to the motion unit, with a holder axis (12) extending in the longitudinal direction of the workpiece, **characterised in that** the workpiece holder (10) is fixed to the motion unit (9) such that it can be deflected transversely to the holder axis (12) against a retaining force, and that a detection device for detecting a deflection of the workpiece holder (10) with respect to the motion unit (9) is provided, wherein the detection device is connected to a collision control (28) of the bending machine (1), and the collision control (28) of the bending machine (1) can be activated on the basis of a deflection, detected by means of the detection device, of the workpiece holder (10) with respect to the motion unit (9).

2. Bending machine according to Claim 1, **characterised in that** the workpiece holder (10) is fixed to the motion unit (9) such that it can be deflected in all directions transversely to the holder axis (12).

3. Bending machine according to either of the preceding Claims, **characterised in that** the workpiece holder (10) is supported at the motion unit (9) such that it can be deflected with respect to the latter via a plate-like component extending transversely to the holder axis (12).

4. Bending machine according to any one of the preceding Claims, **characterised in that** the workpiece holder (10) is resiliently supported at the motion unit (9) such that it can be deflected transversely to the holder axis (12).

5. Bending machine according to any one of the preceding Claims, **characterised in that** guide elements, which co-operate with one another, for guiding a deflection movement of the workpiece holder (10) with respect to the motion unit (9) are provided at the workpiece holder (10) on one side and at the motion unit (9) on the other.

6. Bending machine according to Claim 5, **characterised in that** at least one guide pin is provided on one side and a guide receptacle, which accommodates the guide pin, is provided on the other as guide elements for guiding the deflection movement of the workpiece holder (10) with respect to the motion unit (9).

7. Bending machine according to any one of the preceding Claims, **characterised in that** at least one distance detector of at least one proximity switch (25, 26, 27) is provided as the detection device to detect a deflection of the workpiece holder (10) with respect to the motion unit (9), wherein the distance between the workpiece holder (10) and the motion unit (9) can be detected by means of the distance detector, and the collision control (28) of the bending machine (1) can be activated by means of a switching unit of the proximity switch (25, 26, 27) as soon as the detected distance between the workpiece holder (10) and the motion unit (9) exceeds a distance limiting value.

8. Bending machine according to any one of the preceding Claims, **characterised in that** a feed drive of the workpiece feed device (8) can be controlled, in particular stopped and/or reversed, by means of the activated collision control (8).

## Revendications

1. Plieuse (1) pour plier des pièces du genre barres et/ou du genre tiges, notamment des tubes (2), avec un dispositif d'avance de pièce, sachant que le dispositif d'avance de pièce comprend une unité de déplacement (9) pouvant être déplacée dans la direction longitudinale de la pièce ainsi qu'un support de pièce (10) monté sur cette unité et ayant un axe de support (12) s'étendant dans la direction longitudinale de la pièce, **caractérisée en ce que** le support de pièce (10) est monté sur l'unité de déplacement (9) en pouvant être dévié transversalement à l'axe de support (12) à l'encontre d'une force de maintien, et **en ce qu'**il est prévu un dispositif de détection pour détecter une déviation du support de pièce (10) par rapport à l'unité de déplacement (9), sachant que le dispositif de détection est relié à un contrôle de collisions (28) de la plieuse (1) et que le contrôle de collisions (28) de la plieuse (1) peut être activé sur la base d'une déviation du support de pièce (10) par rapport à l'unité de déplacement (9) qui est détectée au moyen du dispositif de détection.

2. Plieuse selon la revendication 1, **caractérisée en ce que** le support de pièce (10) est monté sur l'unité de déplacement (9) en pouvant être dévié de tous côtés transversalement à l'axe de support (12).

3. Plieuse selon l'une des revendications précédentes, **caractérisée en ce que** le support de pièce (10) s'appuie sur l'unité de déplacement (9), en pouvant être dévié par rapport à cette dernière, par l'intermédiaire d'une pièce du genre plaque s'étendant transversalement à l'axe de support (12).

4. Plieuse selon l'une des revendications précédentes, **caractérisée en ce que** le support de pièce (10) s'appuie élastiquement sur l'unité de déplacement (9), en pouvant être dévié transversalement à l'axe de support (12).

5. Plieuse selon l'une des revendications précédentes, **caractérisée en ce que** des éléments de guidage coopérant entre eux sont prévus d'une part sur le support de pièce (10) et d'autre part sur l'unité de déplacement (9), pour guider un mouvement de déviation du support de pièce (10) par rapport à l'unité de déplacement (9).

6. Plieuse selon la revendication 5, **caractérisée en ce qu'**il est prévu, comme éléments de guidage pour guider le mouvement de déviation du support de pièce (10) par rapport à l'unité de déplacement (9), d'une part au moins une broche de guidage et d'autre part un logement de guidage recevant la broche de guidage.

7. Plieuse selon l'une des revendications précédentes, **caractérisée en ce qu'**il est prévu, comme dispositif de détection pour détecter une déviation du support de pièce (10) par rapport à l'unité de déplacement (9), au moins un détecteur de distance d'au moins un déclencheur de proximité (25, 26, 27), sachant qu'au moyen du détecteur de distance, on peut détecter la distance entre le support de pièce (10) et l'unité de déplacement (9), et au moyen d'une unité de commutation du déclencheur de proximité (25, 26, 27), le contrôle de collisions (28) de la plieuse (1) peut être activé dès que la distance détectée entre le support de pièce (10) et l'unité de déplacement (9) dépasse une valeur limite de distance.

8. Plieuse selon l'une des revendications précédentes, **caractérisée en ce qu'**au moyen du contrôle de collisions (28) activé, on peut asservir un entraînement d'avance du dispositif (8) d'avance de pièce, notamment on peut l'arrêter et/ou inverser sa direction.
